# FASCICULE DE BREVET EUROPEEN

(11) **EP 4 073 432 B1**
(45) Date de publication et mention de la délivrance du brevet: **22.02.2023**
(21) Numéro de dépôt: 21839571.3
(22) Date de dépôt: 20.12.2021
(51) Int. Cl.: F23C 5/06, F23D 99/00

(54) **BRÛLEUR AVEC DISPOSITIF D'ÉJECTION DE FLUIDE AMOVIBLE**
BRENNER MIT ABNEHMBARER FLÜSSIGKEITSAUSSTOSSVORRICHTUNG
BURNER WITH REMOVABLE FLUID EJECTION DEVICE

(30) Priorité: 21.12.2020 FR 2013838
(43) Date de publication de la demande: 19.10.2022
(73) Titulaire: Fives Pillard, 13013 Marseille (FR)
(72) Inventeur: LE PIVER, Gaël, 13400 Aubagne (FR); BRIER, Mickael, 83470 Saint-Maximin-la-Sainte-Baume (FR); LALE-DEMOZ, Stéphane, 13300 Salon-de-Provence (FR)
(74) Mandataire: Novagraaf Group
(86) Numéro de dépôt international: PCT/EP2021/086847
(87) Numéro de publication internationale: WO 2022/136296

(56) Documents cités:
- EP-A1- 1 058 052
- WO-A1-2019/224050
- FR-A1- 2 861 452

## Description

### Domaine technique de l'invention

L'invention concerne un brûleur industriel. En particulier, l'invention concerne un brûleur industriel équipé d'un dispositif d'éjection de fluide, notamment de l'air, amovible. De façon plus précise, l'invention concerne un brûleur industriel équipé d'un dispositif d'éjection amovible, ce brûleur étant apte à évoluer dans un environnement dont la température est supérieure ou égale à 1000°C.

### Arrière-plan technique

Les brûleurs sont utilisés dans de nombreuses industries. Ils sont un élément névralgique dans de nombreuses installations industrielles.

Un bruleur comporte un dispositif d'éjection de fluides agencé à son extrémité. Ce dispositif d'éjection de fluide permet l'éjection d'au moins un comburant et d'au moins un combustible sur un foyer, qui est le siège de la réaction de combustion.

Les vitesses d'éjection des fluides à la sortie du dispositif d'éjection est un paramètre important des brûleurs. Lorsqu'il est fait l'acquisition d'un brûleur, ce dernier est conçu, de sorte que les vitesses d'éjection des fluides à l'extrémité, répondent aux besoins de l'utilisateur. Les brûleurs industriels capables d'évoluer dans des environnements à haute température sont pourvus d'une enveloppe extérieure conçue à cet effet. A titre d'exemple, lorsque l'enveloppe extérieure est un béton, elle est coulée autour du dispositif d'éjection, rendant ce dernier solidaire de l'enveloppe extérieure et non amovible. Un brûleur ayant les caractéristiques du préambule de la revendication 1 est connu du document FR 2861452 A1.

Un inconvénient de ces brûleurs ainsi conçus est qu'ils ne sont alors pas ou peu évolutifs. Afin de modifier les paramètres du brûleur, l'utilisateur peut modifier des paramètres de réglage, par exemple le débit ou la pression des fluides. Toutefois, ces modifications de réglages ne permettent que des évolutions modestes, ce qui limite significativement l'adaptabilité aux besoins changeant de l'utilisateur final.

Un autre inconvénient de ces brûleurs est que le dispositif d'éjection de fluide ne peut pas être facilement retiré pour les opérations de maintenance du fait de leur conception. Ainsi, le remplacement de pièces dans le dispositif d'éjection s'avère être une opération particulièrement fastidieuse et onéreuse. En effet, il est nécessaire de détruire une partie du brûleur pour remplacer le dispositif d'éjection. Un autre inconvénient de ces brûleurs réside dans le fait que la distribution des fluides est parfois hétérogène sur la périphérie du brûleur à l'extrémité distale. En d'autres termes, la vitesse d'éjection des fluides peut être différente sur la périphérie du brûleur, selon le point d'éjection considéré. Ceci a un impact indésirable sur le foyer et sur le process.

L'invention vise à remédier aux inconvénients précités.

### Résumé de l'invention

A cet effet, il est proposé en premier lieu brûleur comprenant une enveloppe extérieure définissant un espace intérieur, ladite enveloppe extérieure comporte une extrémité distale destinée à être située du côté d'un foyer, le brûleur comprenant un dispositif d'éjection d'un fluide amovible agencé à l'extrémité distale, le brûleur comprend un support agencé à l'extrémité distale, le dispositif d'éjection comporte une couronne munie de plusieurs zones d'accueil et plusieurs inserts d'éjection de fluide, chaque zone d'accueil étant apte à recevoir un insert d'éjection de fluide, la couronne étant mobile entre une position de verrouillage dans laquelle la couronne est solidaire du support et une position de déverrouillage dans laquelle la couronne peut être séparée du support.

Un tel brûleur muni d'un dispositif d'éjection permet avantageusement une maintenance aisée, puisqu'il n'est pas nécessaire de détruire l'enveloppe extérieure pour retirer le dispositif d'éjection et le remplacer. Un autre avantage d'un tel dispositif d'éjection amovible, est qu'il devient possible de l'adapter aux besoins changeant de l'utilisateur en modifiant les caractéristiques dudit dispositif d'éjection.

Diverses caractéristiques supplémentaires peuvent être prévues seules ou en combinaison :
- le support est fixé à l'enveloppe extérieure ;
- chaque insert d'éjection est rapporté et monté de manière amovible dans une zone d'accueil de la couronne ;
- chaque insert d'éjection comporte un corps définissant une canalisation d'éjection de fluide, ladite canalisation d'éjection de fluide étant reliée de manière fluidique à une source de fluide située dans l'espace intérieur de l'enveloppe extérieure ;
- brûleur dans lequel :
   - le support présente une forme sensiblement annulaire et comporte une face extérieure solidaire de l'enveloppe extérieure et une face intérieure opposée à la face extérieure et destinée à venir en contact avec la couronne, ledit support comportant plusieurs pions de verrouillage faisant saillie de la face intérieure,
   - la couronne présente une forme sensiblement annulaire, et comporte un bord extérieur destiné à venir en contact de la face intérieure du support, ladite couronne ayant une pluralité d'encoches de verrouillage se présentant sous la forme de rainures pratiquées dans le bord extérieur,
   brûleur dans lequel les pions de verrouillage sont aptes et destinés à être logés dans les encoches de verrouillage de façon à verrouiller la couronne au support ;
- chaque insert d'éjection comprend une portion d'insertion apte à être insérée dans une zone d'accueil de la couronne, et une portion élargie située à l'extérieure des zones d'accueil de la couronne et venant en butée sur une face proximale de ladite couronne, ladite face proximale étant située du côté de l'espace intérieur ;
- la portion élargie des inserts d'éjection, est située dans l'espace intérieur ;
- la portion élargie est apte à être reliée de manière fluidique à la source de fluide ;
- dans au moins une partie dudit brûleur, ladite partie comprenant l'extrémité distale, est apte à évoluer dans un environnement dont la température est supérieure ou égale à 1000 °C ;
- l'enveloppe extérieure est faite d'un matériau comprenant du béton réfractaire.

### Brève description des figures

D'autres caractéristiques et avantages de l'invention apparaitront au cours de la lecture de la description détaillée qui va suivre pour la compréhension de laquelle on se reportera aux dessins annexés dans lesquels :
[Fig 1] la figure 1 est une vue en perspective d'une extrémité distale d'un brûleur selon l'invention ;
[Fig 2] la figure 2 est une vue en perspective éclatée d'une extrémité distale d'un brûleur de la figure 1 et sans enveloppe extérieure ;
[Fig 3] la figure 3 est une vue en coupe selon un plan III-III de la figure 1.

### Description détaillée de l'invention

Sur la figure 1 est représenté un brûleur 1 selon l'invention. Le brûleur 1 comprend une enveloppe 2 extérieure. L'enveloppe 2 extérieure définit un espace 3 intérieur. Le brûleur 1 comprend un dispositif 4 d'éjection de fluide. Le dispositif 4 d'éjection de fluide est agencé à une extrémité 5 distale de l'enveloppe 2 extérieure. De façon plus concise, le dispositif 4 d'éjection est agencé dans l'espace 3 intérieur. L'extrémité 5 distale est située du côté d'un foyer 6, qui est le siège d'une combustion entre un comburant et un combustible. Le dispositif 4 d'éjection de fluide est amovible, c'est-à-dire que le dispositif 4 d'éjection peut être, d'une part retiré de l'enveloppe 2 extérieure et d'autre part repositionné dans ladite enveloppe 2 extérieure.

Un tel brûleur 1 muni d'un dispositif 4 d'éjection permet avantageusement une maintenance aisée, puisqu'il n'est pas nécessaire de détruire l'enveloppe 2 extérieure pour retirer le dispositif 4 d'éjection et le remplacer. Un autre avantage d'un tel dispositif 4 d'éjection amovible, est qu'il devient possible de l'adapter aux besoins changeant de l'utilisateur en modifiant les caractéristiques dudit dispositif 4 d'éjection.

Avantageusement, le brûleur 1 comporte un support 7. Le support 7 est agencé à l'extrémité 5 distale. Le support 7 est fixé à l'enveloppe 2 extérieure. Le dispositif 4 d'éjection est rapporté et montée amovible dans le support 7.

Un tel montage permet de faciliter les opérations de pose et de dépose du dispositif 4 d'éjection.

Avantageusement, le dispositif 4 d'éjection comprend une couronne 8. La couronne 8 comporte plusieurs zones 9 d'accueil. Les zones 9 d'accueil se présentent sous la forme d'orifices traversant la couronne 8 de part et d'autre.

Avantageusement le dispositif 4 d'éjection comprend plusieurs inserts 10 d'éjection de fluide. Les inserts 10 d'éjection sont aptes à loger dans les zones 9 d'accueil.

Chaque insert 10 d'éjection de fluide comprend un corps 11 définissant une canalisation 12 d'éjection de fluide. La canalisation 12 d'éjection de fluide est reliée de manière fluidique à une source 23 de fluide située dans l'espace 3 intérieur de l'enveloppe 2 extérieure. La source 23 de fluide est par exemple une canalisation 23 transportant un fluide ou encore un distributeur de fluide commun à toutes les canalisation 12 d'éjection, sous la forme d'un espace annulaire.

Dans le mode de réalisation représenté sur les dessins, la source 23 de fluide distribue de l'air. Toutefois, l'invention s'applique à tout fluide.

En reliant des inserts 10 d'éjection de fluide à la source 23 de fluide, plutôt que directement à des passages pratiqués dans la couronne 8, les opérations de maintenance sont facilitées.

Avantageusement chaque insert 10 d'éjection est monté de manière amovible dans une zone 9 d'accueil de la couronne 8.

Cette architecture, comportant des inserts 10 d'éjection de fluide distincts de la couronne 8 et amovible, permet avantageusement de faciliter les opérations de maintenance. Un autre avantage est que des inserts 10 d'éjection différents peuvent être utilisés en substitution, afin d'augmenter ou réduire la vitesse, la pression ou modifier l'angle du fluide qui traverse l'insert 10 d'éjection. De plus, il est possible que la canalisation 12 d'éjection présente en section diverses formes, par exemple une forme de trèfle, triangle ou encore carrée.

Avantageusement, la couronne 8 est mobile entre une position de verrouillage dans laquelle la couronne 8 est solidaire du support 7 et une position de déverrouillage dans laquelle la couronne 8 peut être séparée du support 7.

Ceci permet de faciliter les opérations de retrait et de montage, un seul opérateur étant suffisant pour retirer la couronne 8 du support 7 et inversement.

Dans le mode de réalisation représenté sur les dessins, le verrouillage est de type « baïonnette ». Une rotation de la couronne 8 dans le sens horaire permet de solidariser ladite couronne 8 au support 7. Une rotation de la couronne 8 dans le sens anti horaire permet de désolidariser ladite couronne 8 du support 7. D'autres modes de verrouillage et déverrouillage peuvent être implémentés.

Avantageusement, le support 7 présente une forme sensiblement annulaire. Le support 7 comprend une pluralité de trous 13 de refroidissement agencés de façon annulaire. Un fluide de refroidissement est injecté dans les trous 13 de refroidissement pour refroidir le support 7. Le support 7 comprend une face 14 extérieure en contact avec l'enveloppe 2 extérieure et une face 15 intérieure opposée à ladite face 14 extérieure. La face 15 intérieure est destinée à venir en contact de la couronne 8. Le support 7 comprend plusieurs pions 16 de verrouillage. Les pions 16 de verrouillage font saillie de la face 15 intérieure. Dans le mode de réalisation représenté sur les dessins, le support 7 comporte quatre pions 16 de verrouillage. Deux pions 16 de verrouillage successifs définissent entre eux un angle d'environ 90°. Cet angle est mesuré en partant du centre du support 7.

Avantageusement, la couronne 8 présente une forme sensiblement annulaire. La couronne 8 comporte un bord 17 extérieur. Ce bord 17 extérieur est destiné à coopérer avec la face 15 intérieure du support 7. La couronne 8 comporte une face 18 proximale située du côté de l'espace 3 intérieur, et une face 19 distale opposée à la face 18 proximale.

Avantageusement, la couronne 8 comporte quatre encoches 20 de verrouillage. Ces encoches 20 de verrouillage se présentent sous la forme de rainures pratiquées dans le bord 17 extérieur. Un type de verrouillage différent peut être envisagé.

Les pions 16 de verrouillage sont aptes et destinés à loger dans les encoches 20 de verrouillage. Les encoches 20 de verrouillage s'ouvrent sur la face 18 proximale de la couronne 8 de sorte à permettre l'entrée des pions 20 de verrouillage dans lesdites encoches 20 de verrouillage.

Un tel système de verrouillage présente l'avantage d'avoir une bonne tenue aux pressions et aux températures élevées, notamment en raison de la dilatation des matériaux. Un autre avantage est qu'il ne nécessite pas l'utilisation d'outils pour le verrouillage et le déverrouillage de la couronne.

Avantageusement, chaque insert 10 d'éjection comprend une portion 21 d'insertion et une portion 22 élargie. La portion 22 élargie est adjacente à la portion 21 d'insertion. La portion 21 d'insertion et la portion 22 élargie présente une forme sensiblement circulaire. La portion 22 élargie présente un diamètre supérieur à la portion 21 d'insertion et aussi un diamètre supérieur au diamètre des zones 9 d'accueil de la couronne 8. Le diamètre de la portion 21 d'insertion est légèrement supérieur au diamètre des zones 9 d'accueil afin que le montage des inserts 10 d'éjection dans lesdites zones 9 d'accueil se fasse de manière serrée, c'est-à-dire en insérant les inserts 10 d'éjection avec force à l'intérieur desdites zones 9 d'accueil. La portion 22 élargie se situe à l'extérieur des zones 9 d'accueil de la couronne 8. La portion 22 élargie vient en butée sur la face 18 proximale de la couronne 8. Ainsi la portion 22 élargie se situe dans l'espace 3 intérieur de l'enveloppe 2 extérieure.

Cette architecture permet d'assurer une bonne tenue mécanique au dispositif 4 d'éjection. En effet, les inserts 10 d'éjection sont positionnés en butée sur la face 18 proximale, ce qui permet d'éviter toute sortie des inserts 10 d'éjection de la couronne 8 sous l'effet de la pression des fluides.

Avantageusement, la portion 22 élargie est apte à être reliée de manière fluidique à la source 23 de fluide.

En reliant les inserts 10 d'éjection à la source 23 de fluide, il devient possible d'améliorer l'adaptabilité du brûleur 1. Le remplacement des inserts 10 d'éjection par d'autres inserts d'éjection, ayant un diamètre extérieure identique mais une canalisation 12 d'éjection de fluide différent, permet d'adapter le brûleur 1 aux besoins changeant de l'utilisateur. En outre, il est tout à fait possible d'installer des inserts d'éjection ayant une canalisation 12 d'éjection différente selon la position dudit insert d'éjection sur la couronne. Ceci permet d'obtenir une vitesse d'éjection de fluide uniforme à la sortie des inserts d'éjection, sur la périphérie de la couronne.

Avantageusement, au moins une partie du brûleur 1 comprenant l'extrémité 5 distale, est apte à évoluer dans un environnement dont la température est supérieure ou égale à 1000°C.

Un tel brûleur 1 peut avantageusement être utilisé dans un four de cimenterie.

L'enveloppe 2 extérieure est avantageusement fabriquée en un béton réfractaire, lequel permet au brûleur 1 d'évoluer dans des environnements où les températures sont élevées typiquement supérieures à 1200°C.

Avantageusement la canalisation 12 d'éjection de fluide présente une section évasée depuis la portion 21 d'insertion vers la portion 22 élargie.

Une telle canalisation 12 d'éjection de fluide permet de réduire les pertes de charge et donc d'améliorer le rendement énergétique du brûleur 1.

## Revendications

1. Brûleur (1) comprenant une enveloppe (2) extérieure définissant un espace (3) intérieur, ladite enveloppe (2) extérieure comporte une extrémité (5) distale destinée à être située du côté d'un foyer (6), le brûleur (1) comprenant un dispositif (4) d'éjection d'un fluide amovible agencé à l'extrémité (5) distale, le brûleur (1) comprend un support (7) agencé à l'extrémité (5) distale, **caractérisé en ce que** le dispositif (4) d'éjection comporte une couronne (8) munie de plusieurs zones (9) d'accueil et plusieurs inserts (10) d'éjection de fluide, chaque zone (9) d'accueil étant apte à recevoir un insert (10) d'éjection de fluide, la couronne (8) étant mobile entre une position de verrouillage dans laquelle la couronne (8) est solidaire du support (7) et une position de déverrouillage dans laquelle la couronne (8) peut être séparée du support (7).

2. Brûleur (1) selon la revendication 1 dans lequel, le support (7) est fixé à l'enveloppe (2) extérieure.

3. Brûleur (1) selon l'une quelconque des revendications 1 ou 2 dans lequel, chaque insert (10) d'éjection est rapporté et monté de manière amovible dans une zone (9) d'accueil de la couronne (8).

4. Brûleur (1) selon l'une quelconque des revendications 1 à 3 dans lequel, chaque insert (10) d'éjection comporte un corps (11) définissant une canalisation (12) d'éjection de fluide, ladite canalisation (12) d'éjection de fluide étant reliée de manière fluidique à une source (23) de fluide située dans l'espace (3) intérieur de l'enveloppe (2) extérieure.

5. Brûleur (1) selon l'une quelconque des revendications 1 à 4 dans lequel :
- le support (7) présente une forme sensiblement annulaire et comporte une face (14) extérieure solidaire de l'enveloppe (2) extérieure et une face (15) intérieure opposée à la face (14) extérieure et destinée à venir en contact avec la couronne (8), ledit support (7) comportant plusieurs pions (16) de verrouillage faisant saillie de la face (15) intérieure,
- la couronne (8) présente une forme sensiblement annulaire, et comporte un bord (17) extérieur destiné à venir en contact de la face (15) intérieure du support (7), ladite couronne (8) ayant une pluralité d'encoches (20) de verrouillage se présentant sous la forme de rainures pratiquées dans le bord (17) extérieur,
brûleur (1) dans lequel les pions (16) de verrouillage sont aptes et destinés à être logés dans les encoches (20) de verrouillage de façon à verrouiller la couronne (8) au support (7).

6. Brûleur (1) selon l'une quelconque des revendications 1 à 5 dans lequel, chaque insert (10) d'éjection comprend une portion (21) d'insertion apte à être insérée dans une zone (9) d'accueil de la couronne (8), et une portion (22) élargie située à l'extérieure des zones (9) d'accueil de la couronne (8) et venant en butée sur une face (18) proximale de ladite couronne (8), ladite face (18) proximale étant située du côté de l'espace (3) intérieur.

7. Brûleur (1) selon la revendication 6 dans lequel, la portion (22) élargie des inserts (10) d'éjection, est située dans l'espace (3) intérieur.

8. Brûleur (1) selon la revendication 7 dans lequel, la portion (22) élargie est apte à être reliée de manière fluidique à la source (23) de fluide.

9. Brûleur (1) selon l'une quelconque des revendications précédentes dans lequel, dans au moins une partie dudit brûleur (1), ladite partie comprenant l'extrémité (5) distale, est apte à évoluer dans un environnement dont la température est supérieure ou égale à 1000 °C.

10. Brûleur (1) selon la revendication 9 dans lequel, l'enveloppe (2) extérieure est faite d'un matériau comprenant du béton réfractaire.

## Patentansprüche

1. Brenner (1), umfassend ein Außengehäuse (2), das einen Innenraum (3) definiert, wobei das Außengehäuse (2) ein distales Ende (5) aufweist, das dazu bestimmt ist, sich an der Seite eines Feuerraums (6) zu befinden, wobei der Brenner (1) eine an dem distalen Ende (5) angeordnete abnehmbare Flüssigkeitsausstoßvorrichtung (4) umfasst, wobei der Brenner (1) einen an dem distalen Ende (5) angeordneten Träger (7) umfasst, **dadurch gekennzeichnet, dass** die Ausstoßvorrichtung (4) einen Kranz (8) umfasst, der mit mehreren Aufnahmezonen (9) und mehreren Flüssigkeitsausstoßeinsätzen (10) versehen ist, wobei jede Aufnahmezone (9) geeignet ist, einen Flüssigkeitsausstoßeinsatz (10) aufzunehmen, wobei der Kranz (8) zwischen einer Verriegelungsposition, in der der Kranz (8) mit dem Träger (7) fest verbunden ist, und einer Entriegelungsposition, in der der Kranz (8) von dem Träger (7) getrennt werden kann, beweglich ist.

2. Brenner (1) nach Anspruch 1, in dem der Träger (7) an dem Außengehäuse (2) befestigt ist.

3. Brenner (1) nach einem der Ansprüche 1 oder 2, in dem jeder Ausstoßeinsatz (10) in einer Aufnahmezone (9) des Kranzes (8) angebracht und abnehmbar montiert ist.

4. Brenner (1) nach einem der Ansprüche 1 bis 3, wobei jeder Ausstoßeinsatz (10) einen Körper (11) aufweist, der einen Flüssigkeitsausstoßkanal (12) definiert, wobei der Flüssigkeitsausstoßkanal (12) mit einer Flüssigkeitsquelle (23), die sich in dem Innenraum (3) des Außengehäuses (2) befindet, in Flüssigkeitsverbindung steht.

5. Brenner (1) nach einem der Ansprüche 1 bis 4, in dem:
- der Träger (7) eine im Wesentlichen ringförmige Form vorweist und eine Außenfläche (14), die mit dem Außengehäuse (2) fest verbunden ist, und eine Innenfläche (15) aufweist, die der Außenfläche (14) gegenüberliegt und dazu bestimmt ist, mit dem Kranz (8) in Kontakt zu kommen, wobei der Träger (7) mehrere Verriegelungsstifte (16) aufweist, die von der Innenfläche (15) vorstehen,
- der Kranz (8) eine im Wesentlichen ringförmige Form vorweist und eine Außenkante aufweist (17), die dazu bestimmt ist, mit der Innenfläche (15) des Trägers (7) in Kontakt zu kommen, wobei der Kranz (8) eine Vielzahl von Verriegelungskerben (20) besitzt, die die Form von Nuten vorweisen, die in der Außenkante (17) eingearbeitet sind,
Brenner (1), in dem die Verriegelungsstifte (16) geeignet und dazu bestimmt sind, in den Verriegelungskerben (20) untergebracht zu werden, um den Kranz (8) an dem Träger (7) zu verriegeln.

6. Brenner (1) nach einem der Ansprüche 1 bis 5, in dem jeder Ausstoßeinsatz (10) einen Einsatzabschnitt (21), der geeignet ist, in eine Aufnahmezone (9) des Kranzes (8) eingesetzt zu werden, und einen erweiterten Abschnitt (22) umfasst, der sich außerhalb der Zonen (9) zum Aufnehmen des Kranzes (8) befindet und an einer proximalen Fläche (18) des Kranzes (8) zum Anschlag kommt, wobei sich die proximale Fläche (18) auf der Seite des Innenraums (3) befindet.

7. Brenner (1) nach Anspruch 6, in dem sich der erweiterte Abschnitt (22) der Ausstoßeinsätze (10) in dem Innenraum (3) befindet.

8. Brenner (1) nach Anspruch 7, in dem der erweiterte Abschnitt (22) geeignet ist, mit der Flüssigkeitsquelle (23) in Flüssigkeitsverbindung zu stehen.

9. Brenner (1) nach einem der vorstehenden Ansprüche, in dem mindestens in einem Teil des Brenners (1), der Teil umfassend das distale Ende (5), geeignet ist, in einer Umgebung betrieben zu werden, deren Temperatur höher als oder gleich 1000 °C ist.

10. Brenner (1) nach Anspruch 9, in dem das Außengehäuse (2) aus einem Material hergestellt ist, umfassend feuerfesten Beton.

## Claims

1. A burner (1) comprising an outer casing (2) defining an inner space (3), said outer casing (2) comprises a distal end (5) intended to be located on the side of a hearth (6), the burner (1) comprising a device (4) for ejecting a removable fluid arranged at the distal end (5), the burner (1) comprises a support (7) arranged at the distal end (5), **characterized in that** the ejection device (4) comprises a ring (8) provided with a plurality of receiving zones (9) and a plurality of fluid ejection inserts (10), each receiving zone (9) being able to receive a fluid ejection insert (10), the ring (8) being movable between a locked position in which the ring (8) is secured to the support (7) and an unlocked position in which the ring (8) can be separated from the support (7).

2. The burner (1) according to claim 1, wherein the support (7) is attached to the outer casing (2).

3. The burner (1) according to either of claims 1 or 2, wherein each ejection insert (10) is added and removably mounted in a receiving zone (9) of the ring (8).

4. The burner (1) according to any of claims 1 to 3, wherein each ejection insert (10) comprises a body (11) defining a fluid ejection pipe (12), said fluid ejection pipe (12) being fluidically connected to a fluid source (23) located in the interior space (3) of the outer casing (2).

5. The burner (1) according to any of claims 1 to 4, wherein:
- the support (7) has a substantially annular shape and comprises an outer face (14) secured to the outer casing (2) and an inner face (15) opposite the outer face (14) and intended to come into contact with the ring (8), said support (7) comprising a plurality of locking pins (16) projecting from the inner face (15),
- the ring (8) has a substantially annular shape, and comprises an outer edge (17) intended to come into contact with the inner face (15) of the support (7), said ring (8) having a plurality of locking slots (20) in the form of grooves formed in the outer edge (17),
the burner (1), wherein the locking pins (16) are adapted and intended to be housed in the locking slots (20) so as to lock the ring (8) to the support (7).

6. The burner (1) according to any of claims 1 to 5, wherein each ejection insert (10) comprises an insertion portion (21) capable of being inserted into a receiving zone (9) of the ring (8), and an enlarged portion (22) located outside the receiving zones (9) of the ring (8) and abutting a proximal face (18) of said ring (8), said proximal face (18) being located on the side of the interior space (3).

7. The burner (1) according to claim 6, wherein the enlarged portion (22) of the ejection inserts (10) is located in the interior space (3).

8. The burner (1) according to claim 7, wherein the enlarged portion (22) is adapted to be fluidically connected to the fluid source (23).

9. The burner (1) according to any of the preceding claims, wherein, in at least one part of said burner (1), said part comprising the distal end (5) is capable of moving in an environment of which the temperature is greater than or equal to 1,000°C.

10. The burner (1) according to claim 9, wherein the outer casing (2) is made of a material comprising refractory concrete.
